# EUROPÄISCHE PATENTSCHRIFT

(11) **EP 1 614 783 B1**
(45) Veröffentlichungstag und Bekanntmachung des Hinweises auf die Patenterteilung: **10.10.2007**
(21) Anmeldenummer: 04015841.2
(22) Anmeldetag: 06.07.2004
(51) Int. Cl.: D02J 13/00, H05B 6/14

(54) **Induktorkern für beheizbare Galette**
Inductor core for a heatable galette
noyau d'inductance pour une galette à chauffer

(43) Veröffentlichungstag der Anmeldung: 11.01.2006
(73) Patentinhaber: SSM Schärer Schweiter Mettler AG, 8812 Horgen (CH)
(72) Erfinder: Meier, Klaus, 73312 Geislingen/Steige (DE); Digel, Thomas, 72131 Ofterdingen (DE); Reiber, Roland, 72762 Reutlingen (DE)
(74) Vertreter: Kohler Schmid Möbus

(56) Entgegenhaltungen:
- EP-B- 0 845 196
- CH-A- 467 363
- DE-A1- 1 957 110
- US-A- 3 448 233

## Beschreibung

Die Erfindung betrifft einen Induktorkern für eine induktiv beheizbare Galette sowie einen Induktor und eine induktiv beheizbare Galette. Der Induktorkern umfasst mehrere sternförmig radial angeordnete Induktorkernlamellen mit Radialabschnitten und jeweils einem äußeren und einem inneren Axialabschnitt. Bei dem Induktor ist eine Hülse um die Induktorkernlamellen herum angeordnet, wobei die äußeren Axialabschnitte der Induktorkernlamellen an die Hülse angrenzen. Derartige Galetten werden an Spinnmaschinen oder an Maschinen zur Herstellung von Fasern, z.B. Garnen, als Leit- und Abzugsrollen für die zu verarbeitenden Fasern eingesetzt.

Induktiv beheizbare Galetten sind im Stand der Technik bekannt. Derartige Galetten weisen einen magnetischen Induktorkern auf, der mit Spulenwicklungen umwickelt ist, wobei die Spulenwicklungen mit einem elektrischen Wechselstrom beaufschlagbar sind. Die Spulenwicklungen bilden zusammen mit dem Induktorkern einen Induktor, der eine induktive Heizung der Galette ermöglicht. Der Induktorkern bewirkt dabei eine Bündelung und Verstärkung des von den stromdurchflossenen Spulenwicklungen erzeugten magnetischen Feldes. Durch das vom Induktor induzierte magnetische Feld werden in elektrisch leitenden Teilen der Galette elektrische Wirbelströme induziert, die die elektrisch leitenden Teile und damit die Galette aufheizen.

Es sind Induktorkerne aus Grauguss bekannt. Induktorkerne aus Grauguss sind zwar preiswert herstellbar, die Induktorkerne gehen jedoch bereits bei geringen magnetischen Feldstärken, d.h. bei ca. 1100 VA in magnetische Sättigung über, was ein Eindringen des, vom in den Spulenwicklungen fließenden elektrischen Strom erzeugten, magnetischen Feldes in den Induktorkern erschwert. Hohe Heizleistungen, die es ermöglichen, die mit den zu verarbeitenden Fasern in Berührung kommenden Oberflächen der Galette auf eine, bei verschiedenen Bearbeitungsverfahren von Fasern notwendige, Temperatur von 240°C und darüber zu erhitzen, sind daher mit Induktorkernen aus Grauguss nur schwer erreichbar. Außerdem werden in derartigen Induktorkernen ebenfalls elektrische Wirbelströme induziert. Dies führt zu einer Aufheizung des Induktorkerns selbst, was eine rasche Steuerung der Galettentemperatur erschwert.

Mit einer Leistungsaufnahme der Galette von 1100 VA lassen sich Temperaturen von 240°C erreichen, jedoch nur bei geringen Umdrehungsgeschwindigkeiten der Galette. Die meiste Leistung wird aufgebracht, um Wärmeverluste der schnell rotierenden Galette an die Umgebung auszugleichen. Mit steigender Umdrehungsgeschwindigkeit nimmt dieser Wärmeverlust quadratisch zu. 1100 VA stellt eine Leistungsgrenze für eine Galette der Baugröße von 90 mm Länge und 100 mm Durchmesser dar. Größere Galetten lassen auch mit einem Graugussinduktorkern höhere Heizleistungen zu. Eine Vergrößerung der Galette führt jedoch zu einer größeren Galettenoberfläche, wodurch der zu dieser Oberfläche proportionale Heizenergieverlust zunimmt. Dadurch wird ein großer Anteil der durch die Vergrößerung der Galette gewonnenen Heizleistung kompensiert.

Weiter sind Induktoren mit lamellierten Induktorkernen bekannt. Bei derartigen Induktorkernen sind sternförmig radial abstehend angeordnete Induktorkernlamellen mit Radialabschnitten und jeweils einem äußeren und einem inneren Axialabschnitt um ein Innenrohr herum derart angeordnet, dass die Induktorkernlamellen mit deren innerem Axialabschnitt jeweils an die Außenoberfläche des Innenrohres angrenzen. Die Induktorkernlamellen sind dabei mit deren inneren Axialabschnitt jeweils an die Außenoberfläche des Innenrohres angeschweißt. Die Induktorkernlamellen sind dabei aus Transformatorenblech hergestellt. Der Induktorkern ist mit Spulenwicklungen umwickelt. Beim Umwickeln muss daruf geachtet werden, dass eine Isolierung des Drahtes, aus dem die Spulenwicklungen aufgebaut sind, nicht beschädigt wird. Lamellierte Induktorkerne verhindern, entsprechend einem lamellierten Transformatorkern, das Ausbilden von Wirbelströmen im Induktorkern. Ist die Hülse aus einem elektrisch leitfähigen Material, z.B. aus Stahl, gefertigt, so werden in der Hülse Wirbelströme induziert, die zu einem Aufheizen der Hülse und damit der Galette, in die der Induktorkern eingeschoben ist, führen. Der Induktorkern selbst heizt sich durch das Lamellieren des Induktorkerns nicht wesentlich auf. Es wird eine lokale Aufheizung nahe an der Oberfläche der Galette erreicht. Lamellierte Induktorkerne weisen aufgrund des für die Herstellung der Lamellen verwendeten Materials deutlich höhere magnetische Sättigungsgrenzen als Induktorkerne aus Grauguss auf, wodurch wesentlich höhere magnetische Felder mittels der Induktoren erzeugt werden können. Nachteilig bei den bekannten lamellierten Induktorkernen ist es, dass die Induktorkernlamellen einzeln mit dem Innenrohr verschweißt werden müssen. Weiter ist es aufwändig, die Induktorkernlamellen sternförmig, d.h. am äußeren Durchmesser gegeneinander beabstandet, anzuordnen. Die Bleche, aus denen die Induktorkernlamellen gefertigt sind, werden dazu an deren äußeren Bereichen mit einer Nase als Abstandshalter versehen. Beim Zusammenbau des Induktorkerns werden die Bleche dann einzeln angeordnet. Zur besseren Fixierung können die Bleche mit einer Schweissnaht an einer Hülse fixiert werden, wodurch nachteilige Wirbelströme beim Betrieb einer mit einem derartigen Induktorkern ausgestatteten Galette entstehen.

Mit lamellierten Induktorkernen sind zwar hohe Heizleistungen erreichbar, sie sind jedoch aufwändig in der Fertigung und daher kostenintensiv.

Die Druckschriften DE 19 57 110 A1 und CH 467 363 A offenbaren jeweils eine beheizbare Gallette mit einem Induktorkern, der mehrere sternförmig radial angeordnete Induktorkernlamellen umfasst, wobei als Verrastungen ausgebildete Fixierungsmittel vorgesehen sind. Die Verrastungen sind an Abschlusstellern umlaufend ausgebildet, so dass die Induktorkernlamellen gegen ein Verrutschen in radialer Richtung gesichert sind.

Die Druckschrift US 3 448 233 offenbart eine beheizbare Gallette mit einem Induktorkern, der mehrere sternförmig radial angeordnete Induktorkernlamellen aufweist, die als quaderförmige Pakete aus Blechen gebildet sind.

Der Erfindung liegt die Aufgabe zugrunde, einen Induktorkern und einen Induktor für eine induktiv beheizbare Galette sowie eine induktiv beheizbare Galette bereitzustellen, welche die Nachteile des Standes der Technik vermeiden und insbesondere einfach herzustellen sind und eine hohe Heizleistung ermöglichen.

Diese Aufgabe wird durch den Induktorkern nach Anspruch 1, den Induktor nach Anspruch 9 und die Galette nach Anspruch 10 gelöst. Die abhängigen Ansprüche stellen bevorzugte Ausführungsformen der Erfindung dar.

Die Aufgabe hinsichtlich des Induktorkerns wird durch einen Induktorkern für eine beheizbare Galette mit mehreren sternförmig radial angeordneten Induktorkernlamellen mit Radialabschnitten und jeweils einem äußeren und einem inneren Axialabschnitt gelöst. Der Induktorkern weist als Verrastungen ausgebildete Fixierungsmittel auf, wobei die Fixierungsmittel eingerichtet sind, die Induktorkernlamellen an deren Radialabschnitten an Abschlusstellern mit jeweils einer zu den Radialabschnitten komplementären Oberfläche zu fixieren. Die Induktorkernlamellen sind dabei zwischen den Abschlusstellern angeordnet. Die als Verrastungen ausgebildeten Fixierungsmittel sind als radial nach außenverlaufende an den Abschlusstellern und an den Radialabschnitten angeordnete Nut- und Feder-Verrastungen ausgebildet. Die Verrastungen sind gemäß Nut- und Feder-Steckverbindungen ausgeführt, wobei bevorzugt die Radialabschnitte der Induktorkernlamellen als Feder in dazu passende komplementäre Nuten in den Abschlusstellern eingesteckt, also verrastet, werden. Hierbei handelt es sich um eine besonders leicht zu fertigende Ausführungsform der Fixierungsmittel.

Zusätzlich können die Fixierungsmittel eingerichtet sein, die Induktorkernlamellen mit deren inneren Axialabschnitten an einer Außenoberfläche eines Innenrohrs mit dem Innenrohr zu verrasten. Der Induktorkern weist also Abschlussteller mit jeweils einer zu den Radialabschnitten komplementären Oberfläche auf. Die Induktorkernlamellen sind zwischen den Abschlusstellern angeordnet und die Fixierungsmittel sind eingerichtet, die Induktorkernlamellen an deren Radialabschnitten an den Abschlusstellern zu fixieren. Die komplementären Oberflächen der Abschlussteller weisen in Richtung der Radialabschnitte der Induktorkernlamellen. Die Oberflächen weisen eine Formgebung auf, die die Radialabschnitte abformt. Im einfachsten Fall handelt es sich bei den Radialabschnitten und/oder den Axialabschnitten um gerade Kanten von, bevorzugt ausgestanzten, Blechen. Die Abformung auf den Oberflächen der Abschlussteller sind als radial von einem Mittelpunkt des jeweiligen Tellers nach außen verlaufende Nuten, in die jeweils ein Radialabschnitt der Induktokernlamellen eingesteckt werden kann, ausgebildet. Dies führt zu einer Lagefixierung der Induktorkernlamellen relativ zu den Abschlusstellern.

Zur Herstellung des erfindungsgemäßen Induktorkerns sind keine Schweißvorgänge notwendig. Die Induktorkernlamellen werden durch einfaches Zusammensetzen und/oder Zusammenstecken an den Abschlusstellern oder dem Innenrohr lagefixiert. Es wird ein lamellierter Induktorkern bereitgestellt, der die Vorteile von bekannten lamellierten Induktorkernen mit einer einfachen und kostengünstigen Herstellbarkeit verbindet. Mit dem erfindungsgemäßen Induktorkern sind Heizleistungen von 1000 Watt und mehr erreichbar, wodurch die mit zu bearbeitenden Fasern in Kontakt kommenden Oberflächen einer Galette auf über 240°C aufgeheizt werden können. Es ist eine präzise Aufheizung mit raschen Temperaturveränderungen möglich. Weiter ist eine Veränderung der Induktorkernlänge sehr einfach über eine Variation der Länge der Induktorkernlamellen möglich, ohne dass zusätzlicher Aufwand bei der Montage des Induktorkerns anfällt.

Besonders bevorzugt sind die Induktorkernlamellen als quaderförmige Pakete aus Blechen, bevorzugt mit angeformten Abstandshaltern, gebildet. Quaderförmige Blechpakete lassen sich wie bei Transformatoren sehr günstig aus gestanzten Blechteilen fertigen. Die Anordnung von mehreren quaderförmigen Blechpaketen erleichtert die Montage des erfindungsgemäßen Induktorkerns gegenüber einer Ausführungsform mit vielen einzelnen Blechen als Induktorkernlamellen, wobei die magnetischen Eigenschaften gleiche Werte haben können. Die Abstandshalter verhindern, dass die Bleche großflächig elektrisch leitend verbunden sein können, wodurch die Ausbildung von Wirbelströmen zusätzlich erschwert wird. Außerdem wird ein regelmäßiger Abstand zwischen den Blechen erreicht, wodurch ein symmetrisches magnetisches Feld erzeugt und damit eine gleichmäßige Aufheizung der Galette erreicht werden kann.

Die Bleche sind bevorzugt als Stanzteile ausgebildet. Dies ermöglicht eine einfache und rasche Fertigung der Induktorkernlamellen. Die Induktorkernlamellen können bevorzugt aus Transformatorenblech gefertigt, z.B. ausgestanzt werden.

Die Verrastungen umfassen besonders bevorzugt jeweils eine umlaufende Nut in den Abschlusstellern und dazu komplementären Erhebungen auf den Radialabschnitten und zu den Radialabschnitten komplementäre radiale Nuten in den Abschlusstellern. Diese Ausführungsform der Verrastungen eignet sich insbesondere für die Lagefixierung von als Paket von Blechen ausgeführten Induktorkernlamellen. Die Pakete werden dabei durch die umlaufende Nut an einem Verrutschen in radialer Richtung und durch die radiale Nut an einem Verrutschen und/oder Verdrehen senkrecht zur radialen Richtung gehindert.

Besonders vorteilhaft weisen die Induktorkernlamellen über deren äußere Axialabschnitten herausgeführte Radialabschnittsverlängerungen der Radialabschnitte auf. Diese Form der Induktorkernlamellen ermöglicht ein effektives Herausführen des magnetischen Feldes aus dem Bereich des Induktorkerns in elektrisch leitende Teile der Galette. Diese Teile können dadurch besonders rasch und effektiv aufgeheizt werden. Zusätzlich kann sich eine Lagefixierung einer mit Spulenwicklungen versehenen Hülse auf den Induktorkernlamellen ergeben.

Die Abschlussteller sind bevorzugt mit axial verlaufenden, bevorzugt in Zwischenräumen zwischen den Induktorkernlamellen geführten, Schrauben miteinander verschraubt. Die derartige Verschraubung ermöglicht eine stabile Fixierung der Induktorkernlamellen in axialer Richtung des Induktorkerns. Die Abschlussteller und die Induktorkern lamellen werden axial fest zusammengehalten. Die Schrauben selbst verstärken ein erzeugtes magnetisches Feld zusätzlich, wenn sie zwischen den Induktorkernlamellen geführt sind.

Die Abschlussteller sind bevorzugt aus nicht magnetischem Material, z.B. aus Aluminium, gefertigt. Eine Feldverstärkung in axialer Richtung aus dem Bereich des Induktorkerns heraus wird dadurch vermieden. Ein erfindungsgemäßer Induktor umfasst zusätzlich zu einem erfindungsgemäßen Induktorkern Spulenwicklungen, wobei die Spulenwicklungen auf den Induktorkern aufgewickelt sind. Die Spulenwicklungen können auch auf eine den Induktorkern umschließende Hülse aufgewickelt sein. Der Spulenkörper, d.h. die Spulenwicklungen auf der Hülse, kann dann vorgefertigt werden. Dabei kann der Induktorkern in den Spulenkörper eingeschoben werden oder die Induktorkernlamellen werden zur Montage des Induktors einzeln in die Hülse eingefügt und nachfolgend werden die Abschlussplatten angefügt, wobei die Fixierungsmittel, d.h. bevorzugt die Verrastungen, passend positioniert werden und gegebenenfalls nachfolgend der Induktorkern axial verschraubt wird.

Eine erfindungsgemäße beheizbare Galette hat eine zylindrische Grundform, wobei in der Galette ein erfindungsgemäßer Induktor angeordnet ist.

Die Erfindung wird nachfolgend anhand von Ausführungsbeispielen unter Bezugnahme auf die Zeichnungen näher erläutert.
Figur 1 zeigt einen erfindungsgemäßen Induktorkern, wobei ein Abschlussteller zur Illustration der komplementären Oberfläche und damit der Fixierungsmittel in Figur 1a weggeklappt dargestellt ist.
Figur 2 zeigt eine bevorzugte Ausführungsform eines erfindungsgemäßen Induktorkerns mit als quaderförmige Pakete aus Blechen ausgebildeten Induktorkernlamellen.
Figur 3 zeigt eine als ein Paket von Blechen ausgebildete Induktorkernlamelle, wie diese zum Aufbau eines Induktorkerns gemäß der Darstellung in Figur 2 verwendet ist.
Figur 4 zeigt eine erfindungsgemäße induktiv beheizbare Galette im Querschnitt.

Die Figuren der Zeichnungen zeigen den erfindungsgemäßen Gegenstand stark schematisiert und sind nicht maßstäblich zu verstehen. Die einzelnen Bestandteile des erfindungsgemäßen Gegenstandes sind so dargestellt, dass ihr Aufbau gut gezeigt werden kann.

In Figur 1 ist ein erfindungsgemäßer Induktorkern 10 dargestellt. Der Induktorkern 10 weist mehrere sternförmig radial angeordnete Induktorkernlamellen 11 mit Radialabschnitten 12 und jeweils einem äußeren Axialabschnitt 13 und einem inneren Axialabschnitt auf. Der Induktorkern 10 umfasst zwei, bevorzugt aus einem nichtmagnetischen Material, z.B. Aluminium, gefertigte Abschlussteller 19, 20 mit jeweils einer zu den Radialabschnitten 12 komplementären Oberfläche 21 und Fixierungsmittel 22. Die Induktorkernlamellen 11 sind zwischen den Abschlusstellern 19, 20 angeordnet. Die Fixierungsmittel 22 sind eingerichtet, die Induktorkernlamellen 11 an deren Radialabschnitten 12 an den Abschlusstellern 19, 20 zu fixieren. Die Induktorkernlamellen 11 weisen über deren äußeren Axialabschnitten 13 herausgeführte Radialabschnittsverlängerungen 14 der Radialabschnitte 12 auf. Ein Abschlussteller 19 ist zur Illustration der komplementären Oberfläche 21 und damit der Fixierungsmittel 22 in Figur 1a weggeklappt dargestellt. Die Fixierungsmittel 22 sind als radial an den Abschlusstellern 19, 20 und an den Radialabschnitten 12 angeordnete Verrastungen 23 ausgebildet. Die Verrastungen werden aus den Bereichen der Induktorkernlamellen 11, die an die Radialabschnitte 12 angrenzen, und radialen Nuten 28 in den Abschlusstellern 19, 20 gebildet. Im einfachsten Fall handelt es sich bei den radialen Nuten 28 um Schlitze in den Abschlusstellern 19, 20, die in Länge und Breite den Radialabschnitten 12 der Induktorkernlamellen 11 entsprechen. Die Induktorkernlamellen 11 sind um ein Innenrohr 25 herum derart angeordnet, dass die inneren Axialabschnitte der Induktorkernlamellen 11 an das Innenrohr 25 angrenzen.

Ein Verrutschen der Induktorkernlamellen in radialer Richtung nach innen wird dadurch verhindert. Es ist jedoch auch ein Verzicht auf ein Innenrohr möglich, da die Induktorkernlamellen in radialer Richtung durch entsprechende Ausbildung der Fixierungsmittel an den Abschlusstellern 19, 20 lagefixiert werden können.

In Figur 2 ist eine bevorzugte Ausführungsform eines erfindungsgemäßen Induktorkerns mit als nahezu quaderförmige Pakete 31 aus Blechen ausgebildeten Induktorkernlamellen 11 gezeigt. Z.B. können acht Pakete 31, für die radiale Nuten 28 in den Abschlusstellern 19, 20 vorgesehen sind, sternförmig angeordnet sein. Die Induktorkernlamellen 11, also auch die einzelnen Bleche, aus denen die Induktorkernlamellen zusammengefügt sind, weisen über deren äußere Axialabschnitte 13 herausgeführte Radialabschnittsverlängerungen 14 der Radialabschnitte 12 auf. Die Verrastungen sind als jeweils eine umlaufende Nut 26 zur radialen Fixierung der Induktorkernlamellen 11 in den Abschlusstellern 19, 20 und dazu komplementäre Erhebungen 27 auf den Radialabschnitten 12 der Induktorkernlamellen 11, und zu den Radialabschnitten 12 der Induktorkernlamellen 11 komplementäre radiale Nuten 28 in den Abschlusstellern 19, 20 ausgebildet. Die Abschlussteller 19, 20 sind mit axial verlaufenden, in Zwischenräumen zwischen den Induktorkernlamellen 11 geführten Schrauben 30 miteinander verschraubt. Die Bleche, aus denen die Induktorkernlamellen zusammengefügt sind, können als Stanzteile ausgebildet sein. Die einzelnen Bleche können ferner gegeneinander mit einer elektrisch isolierenden Schicht isoliert sein.

In Figur 3 ist eine als ein Paket 31 von Induktorkernlamellen 11, wie diese zum Aufbau eines Induktorkerns gemäß der Darstellung in Figur 2 verwendet ist, dargestellt. Das Paket 31 umfasst sechs Bleche. Die einzelne Induktorkernlamelle 11 weist einen Radialabschnitt 12 auf, wobei eine Radialabschnittsverlängerung 14 über den äußeren Axialabschnitt 13 der Induktorkernlamelle 11 heraus geführt sind. An den Radialabschnitten 12, im Bereich der Radialabschnittsverlängerung 14, weist die Induktorkernlamelle 11 Erhebungen 27 auf. Diese Erhebungen 27 sind geeignet, die als Paket 31 von Induktorkernlamellen 11, gemäß der Darstellung in Figur 2, entsprechend einer Nut- und Feder-Verbindung, in umlaufenden Nuten in den Oberflächen von Abschlusstellern, mit den Abschlusstellern zu verrasten. Die einzelnen Bleche des Paketes 31 weisen eine der beschriebenen Form der Induktorkernlamelle 11 entsprechende Form auf.

In Figur 4 ist eine erfindungsgemäße induktiv beheizbare Galette im Querschnitt gezeigt, wobei nur eine obere Hälfte der Galette über der Rotationsachse der Galette dargestellt ist. Es sind der Induktorkern 10, die Spulenwicklungen 32, der Galettenmantel 37 des die Grundform der Galette bildenden Zylinders und die Abschlussteller 19, 20 gezeigt. Der Galettenmantel 37 bildet einen Kurzschlussring für die magnetischen Feldlinien 34 des vom Induktorkern 10 induzierten magnetischen Feldes. Über einen beispielsweise Kupferring 33 wird der induzierte Strom verstärkt.

Die Erfindung beschränkt sich nicht auf die vorstehend angegebenen Ausführungsbeispiele. Vielmehr ist eine Anzahl von Varianten denkbar, welche auch bei grundsätzlich anders gearteter Ausführung von den Merkmalen der Erfindung Gebrauch machen.

Vorgeschlagen wird ein Induktorkern 10 für eine beheizbare Galette mit mehreren sternförmig radial angeordneten Induktorkernlamellen 11 mit Radialabschnitten 12 und jeweils einem äußeren Axialabschnitt 13 und einem inneren Axialabschnitt.

Der Induktorkern 10 weist Abschlussteller 19, 20 mit jeweils einer zu den Radialabschnitten 12 komplementären Oberfläche 21 und Fixierungsmittel 22 auf, wobei die Induktorkernlamellen 11 zwischen den Abschlusstellern 19, 20 angeordnet sind und wobei die Fixierungsmittel 22 eingerichtet sind, die Induktorkernlamellen 11 an deren Radialabschnitten 12 an den Abschlusstellern 19, 20 zu fixieren bzw. alternativ und/oder auf der Außenoberfläche eines Innenrohres.

## Patentansprüche

1. Induktorkern (10) für eine beheizbare Galette (35) mit mehreren sternförmig radial angeordneten Induktorkernlamellen (11) mit Radialabschnitten (12) und jeweils einem äußeren Axialabschnitt (13) und einem inneren Axialabschnitt, wobei der Induktorkern (10) als Verrastungen (23) ausgebildete Fixierungsmittel (22) aufweist, wobei die Fixierungsmittel (22) eingerichtet sind, die Induktorkernlamellen (11) an deren Radialabschnitten (12) an Abschlusstellern (19, 20) mit jeweils einer zu den Radialabschnitten (12) komplementären Oberfläche (21) zu fixieren, derart, dass die Induktorkernlamellen (11) zwischen den Abschlusstellern (19, 20) angeordnet sind, **dadurch gekennzeichnet, dass** die Verrastungen (23) als radial nach außen verlaufende an den Abschlusstellern und an den Radialabschnitten angeordnete Nut- und Feder- Verrastungen (23) ausgebildet sind.

2. Induktorkern für eine beheizbare Galette (35) nach Anspruch 1, **dadurch gekennzeichnet, dass** die Induktorkernlamellen (11) als nahezu quaderförmige Pakete (31) aus Blechen gebildet sind.

3. Induktorkern für eine beheizbare Galette (35) nach Anspruch 2, **dadurch gekennzeichnet, dass** die Bleche als Stanzteile ausgebildet sind.

4. Induktorkern (10) für eine beheizbare Galette (35) nach mindestens einem der Ansprüche 1 bis 3, **dadurch gekennzeichnet, dass** die Fixierungsmittel (22) eingerichtet sind, die Induktorkernlamellen (11) mit deren inneren Axialabschnitten an einer Außenoberfläche eines Innenrohrs mit dem Innenrohr zu verrasten.

5. Induktorkern für eine beheizbare Galette (35) nach mindestens einem der Ansprüche 1 bis 4, **dadurch gekennzeichnet, dass** die Verrastungen jeweils eine umlaufende Nut (26) in den Abschlusstellern (19, 20) und dazu komplementären Erhebungen (27) auf den Radialabschnitten (12) und zu den Radialabschnitten (12) komplementäre radiale Nuten (28) in den Abschlusstellern (19, 20) umfassen.

6. Induktorkern für eine beheizbare Galette (35) nach mindestens einem der Ansprüche 1 bis 5, **dadurch gekennzeichnet, dass** die Induktorkernlamellen (11) über deren äußere Axialabschnitte (13) herausgeführte Radialabschnittsverlängerungen (14) der Radialabschnitte (12) aufweisen.

7. Induktorkern für eine beheizbare Galette (35) nach mindestens einem der Ansprüche 1 bis 6, **dadurch gekennzeichnet, dass** die Abschlussteller (19, 20) mit axial verlaufenden, bevorzugt in Zwischenräumen zwischen den Induktorkernlamellen (11) geführten, Schrauben (30) miteinander verschraubt sind.

8. Induktorkern für eine beheizbare Galette (35) nach mindestens einem der Ansprüche 1 bis 7, **dadurch gekennzeichnet, dass** die Abschlussteller (19, 20) aus nicht magnetischem Material, bevorzugt aus Aluminium, gefertigt sind.

9. Induktor für eine beheizbare Galette (35) mit einem Induktorkern (10) nach mindestens einem der Ansprüche 1 bis 8 und Spulenwicklungen (32), wobei die Spulenwicklungen (32) um die Induktorkernlamellen (11) herum aufgewickelt sind.

10. Beheizbare Galette (35) mit einer zylindrischen Grundform und einem in der Galette (35) angeordneten Induktor nach Anspruch 9.

## Claims

1. An inductor core (10) for a heatable godet roll (35) comprising a plurality of inductor core laminations (11) arranged radially in a star shape with radial sections (12) and respectively one outer axial section (13) and one inner axial section, wherein the inductor core (10) has fixing means (22) embodied as locating devices (23), wherein the fixing means (22) are set up to fix the inductor core laminations (11) at their radial sections (12) on end plates (19, 20) with respectively one surface (21) complementary to the radial sections (12) so that the inductor core laminations (11) are arranged between the end plates (19, 20), **characterized in that** the locating devices (23) are embodied as tongue-and-groove locating means (23) which are arranged on the end plates and on the radial sections and extend radially outward.

2. The inductor core for a heatable godet roll (35) according to claim 1, **characterised in that** the inductor core laminations (11) are constructed as almost rectangular packages (31) of sheet metal.

3. The inductor core for a heatable godet roll (35) according to claim 2, **characterised in that** the metal sheets are embodied as stamped parts.

4. The inductor core (10) for a heatable godet roll (35) according to at least one of claims 1 to 3, **characterised in that** the fixing means (22) are set up to locate the inner axial sections of the inductor core laminations (11) on an outer surface of an inner tube.

5. The inductor core for a heatable godet roll (35) according to at least one of the claims 1 to 4, **characterised in that** the locating means each comprise one circumferential groove (26) in the end plates (19, 20) and elevations (27) complementary thereto on the radial sections (12) and radial grooves (28) complementary to the radial sections (12) in the end plates (19, 20).

6. The inductor core for a heatable godet roll (35) according to at least one of claims 1 to 5, **characterised in that** the inductor core laminations (11) have radial-section extensions (14) of the radial sections (12) which extend over their outer axial sections (13).

7. The inductor core for a heatable godet roll (35) according to at least one of claims 1 to 6, **characterised in that** the end plates (19, 20) are screwed together using screws (30) running axially, preferably guided in intermediate spaces between the inductor core laminations (11).

8. The inductor core for a heatable godet roll (35) according to at least one of claims 1 to 7, **characterised in that** the end plates (19, 20) are made of a non-magnetic material, preferably of aluminium.

9. An inductor for a heatable godet roll (35) comprising an inductor core (10) according to at least one of claims 1 to 8, and coil windings (32) wherein the coil windings (32) are wound around the inductor core laminations (11).

10. A heatable godet roll (35) comprising a cylindrical basic shape and an inductor according to claim 9 arranged in the godet roll (35).

## Revendications

1. Noyau inducteur (10) pour une galette chauffante (35) comportant plusieurs lamelles de noyau inducteur (11) disposées radialement en étoile avec des sections radiales (12) et chaque fois une section axiale extérieure (13) et une section axiale intérieure, le noyau inducteur (10) présentant des moyens de fixation (22) réalisés sous la forme de dispositifs d'enclenchement (23), les dispositifs d'enclenchement (22) étant conçus pour fixer les lamelles de noyau inducteur (11) par leurs sections radiales (12) à des disques de terminaison (19, 20) présentant chaque fois une surface (21) complémentaire aux sections radiales (12) de façon que les lamelles de noyau inducteur (11) soient disposées entre les disques de terminaison (19, 20), **caractérisé en ce que** les dispositifs d'enclenchement (23) sont réalisés sous la forme de dispositifs d'enclenchement à rainure et languette s'étendant radialement vers l'extérieur disposés sur les disques de terminaison et sur les sections radiales.

2. Noyau inducteur pour une galette chauffante (35) selon la revendication 1, **caractérisé en ce que** les lamelles de noyau inducteur (11) sont formées de paquets (31) de tôles approximativement parallélépipédiques.

3. Noyau inducteur pour une galette chauffante (35) selon la revendication 2, **caractérisé en ce que** les tôles sont réalisées sous la forme de pièces découpées.

4. Noyau inducteur pour une galette chauffante (35) selon au moins l'une des revendications 1 à 3, **caractérisé en ce que** les moyens de fixation (22) sont conçus pour enclencher les lamelles de noyau inducteur (11) avec un tube intérieur par leurs sections axiales intérieures sur une surface extérieure du tube intérieur.

5. Noyau inducteur pour une galette chauffante (35) selon au moins l'une des revendications 1 à 4, **caractérisé en ce que** les dispositifs d'enclenchement comprennent chaque fois une rainure périphérique (26) dans les disques de terminaison (19, 20) et des saillies (27) complémentaires à celle-ci sur les sections radiales (12) et des rainures radiales (28) complémentaires aux sections radiales (12) dans les disques de terminaison (19,20).

6. Noyau inducteur pour une galette chauffante (35) selon au moins l'une des revendications 1 à 5, **caractérisé en ce que** les lamelles de noyau inducteur (11) présentent des prolongements de section radiale (14) des sections radiales (12) menés vers l'extérieur au-dessus de leur sections axiales extérieures (13).

7. Noyau inducteur pour une galette chauffante (35) selon au moins l'une des revendications 1 à 6, **caractérisé en ce que** les disques de terminaison. (19, 20) sont vissés ensemble au moyen de vis (30) d'extension axiale, passant de préférence dans des intervalles entre les lamelles de noyau inducteur (11).

8. Noyau inducteur pour une galette chauffante (35) selon au moins l'une des revendications 1 à 7, **caractérisé en ce que** les disques de terminaison (19, 20) sont réalisés en matériau non magnétique, de préférence en aluminium.

9. Inducteur pour une galette chauffante (35) avec un noyau inducteur (10) selon au moins l'une des revendications 1 à 8 et des enroulements de bobine (32), les enroulements de bobine (32) étant enroulés autour des lamelles de noyau inducteur (11).

10. Galette chauffante (35) ayant une forme de base cylindrique et un inducteur selon la revendication 9 disposé dans la galette (35).
